# EUROPÄISCHE PATENTSCHRIFT

(11) **EP 0 009 073 B1**
(45) Veröffentlichungstag und Bekanntmachung des Hinweises auf die Patenterteilung: **16.06.1982**
(21) Anmeldenummer: 79102116.5
(22) Anmeldetag: 26.06.1979
(51) Int. Cl.: C10J 3/50, C10J 3/46

(54) **Eintragen von Kohle in eine Kohlevergasungsanlage**
Process for feeding coal into a coal gasification reactor
Procédé pour charger du charbon dans un réacteur de gazéification

(30) Priorität: 29.06.1978 DE 2828457
(43) Veröffentlichungstag der Anmeldung: 02.04.1980
(73) Patentinhaber: Ruhrkohle Aktiengesellschaft, 45128 Essen (DE); Ruhrchemie Aktiengesellschaft, D-4200 Oberhausen 13 (DE)
(72) Erfinder: Seipenbusch, Jürgen, D-4300 Essen 14 (DE)

## Beschreibung

Die Erfindung betrifft ein Verfahren zum Eintragen einer Kohle-Suspension in einen Reaktor einer Kohlevergasungsanlage.

Der Reaktor einer Kohlevergasungsanlage wird vorzugsweise mit Überdruck betrieben.

Zur Erzeugung des Überdruckes und zu seiner Aufrechterhaltung werden am Eintrag- und Austragende des Reaktors Schleusen eingesetzt. Dabei machen bestimmte Schleusen am Eintragende, z.B. Pumpen, Schnecken, zumeist die Verwendung einer Flüssigkeit als Trägermittel für die Kohle erforderlich. D.h., Pumpen und dgl. Vorrichtungen benötigen ein pumpfähiges Gemisch, dessen Flüssigkeitsanteil relativ groß ist.

Als Flüssigkeit dient vorzugsweise Wasser, das zugleich zur Erzeugung eines CO und H₂ enthaltenden Gases herangezogen wird.

Basis der Erfindung ist die aus der DE-A 263 1185 bekannte Beimengung von Gas zur Kohle-Suspension. Als Gas wird vor allem Kohlendioxid in Flüssigform eingesetzt. Das flüssige Kohlendioxid dient als Aufschlamm-Mittel und Transportmittel für den Kohlenstaub. Darüber hinaus wirkt das Kohlendioxid als Moderator des Vergasungsprozesses.

Die Beimengung gasförmiger Medien zur Kohle-Suspension ist auch aus der US-A 4074981, der US-A 40976 sowie aus der DE-A 2130120 bekannt.

Die Verwendung von flüssigem Kohlendioxid bringt jedoch erhebliche Temperaturprobleme. mit sich. So muß beispielsweise die Temperatur der Aufschlämmung über Null Grad Celsius gehalten werden, um das Ausfällen von in der .Kohle-Suspension enthaltenem Wasser in Form von Eis zu verhindern. Die zur gewünschten Temperatureinhaltung erforderlichen baulichen und betrieblichen Maßnahmen bilden eine starke wirtschaftliche Belastung für die Synthesegasherstellung.

Nach der Erfindung wird die Wirtschaftlichkeit der Synthesegasherstellung unter Beimengung von Gas zur Kohle-Suspension dadurch erheblich verbessert, daß der Kohle-Suspension eine Ammonium-Carbonat-Lösung beigemengt wird und die entstandene Kohle-Suspension mit einer Säure versetzt und/oder erwärmt wird. Dabei zeigt sich, daß bereits geringe Mengen der Ammonium-Carbonat-Lösung ausreichen, um das Fließverhalten der Kohle-Suspension erheblich zu verbessern.

Als Säure zum Freisetzen von Kohlendioxid dient vorzugsweise Phosphorsäure. Das freigesetzte Kohlendioxid stammt nach einem weiteren Merkmal der Erfindung aus der Kohlendioxidwäsche, die üblicherweise zu einer Synthesegasanlage der eingangs beschriebenen Art gehört. Das Kohlendioxid wird aus dem Rohgas ausgewaschen oder ausgefällt und in Ammoniakwasser gelöst und als Ammonium-Carbonat-Lösung verwendet.

In der Zeichnung ist ein Ausführungsbeispiel der Erfindung dargestellt.

In einen Reaktor 1 einer Kohlevergasungsanlage wird von oben eine Kohle-Suspension eingebracht. Das geschieht mit Hilfe einer Pumpe 2. Zusammen mit der Kohle-Suspension gelangt Sauerstoff durch eine Zuleitung 3 in den Reaktor 1. In dem Reaktor 1 herrscht eine Betriebstemperatur von ca. 1.400 °C bei einem Betriebsdruck von 30 bar.

Die Flüssigkeitsphase der Kohle-Suspension besteht im Ausführungsbeispiel aus Wasser, sie kann aber auch eine andere Konsistenz haben, insbesondere aus Öl oder einem Ölruckstand oder dergleichen bestehen. Das Wasser der Kohle-Suspension verdampft unter der Einwirkung der in dem Reaktor herrschenden Wärme. Es reagiert die Kohle mit dem Sauerstoff und dem entstandenen Wasserdampf. Die Reaktion ergibt ein Synthesegas mit hohem Anteil an Kohlenmonoxyd und freiem Wasserstoff. Dieses Synthesegas ist ein wichtiger Chemierohstoff.

Mit dem Synthesegas fällt gleichzeitig Schlacke an, die sich überwiegend in einem Wasserbad im Fuß des Reaktors 1 sammelt und mit Hilfe einer Schleuse 4 unter Aufrechterhaltung des Betriebsdruckes von 30 bar an die Umgebungsluft ausgetragen wird.

Die Schleuse 4 besteht aus einem Behälter mit jeweils einem Ventil am Eintrag- und Austragende. Bei geöffnetem Eintragende sammelt sich in dem Behälter der Schleuse 4 Schlacke, die durch das Wasserbad im Fuß des Reaktors 1 absinkt. Nach Erreichen eines bestimmten Füllungsgrades in dem Behälter wird das Ventil am Eintragende geschlossen und das andere Ventil geöffnet, so daß die Schlacke ohne Beeinträchtigung des Reaktorbetriebes aus dem Behälter der Schleuse 4 abgefördert werden kann. Danach wird das Ventil am Austragende wieder geschlossen, die Schleuse 4 mit Wasser gefüllt und das Ventil am Eintragende geöffnet.

Ein anderer Teil der im Reaktor 1 anfallenden Schlacke, der flugfähige Schlackenteil, wird mit dem Synthesegas aus dem Reaktor 1 ausgetragen. Dabei hat das Synthesegas wahlweise durch ein in dem Reaktor 1 integriertes Abhitzesystem bereits eine Kühlung erfahren. Nach dem Austritt aus dem Reaktor 1 erfolgt ggfs. eine weitere Kühlung ein einem nicht dargestellten Abhitzekessel, bevor das Rohgas in eine Kohlendioxidwäsche 5 eintritt.

Die Kohlendioxidwäsche 5 besteht aus zwei Druckbehältern 6 und 7, die durch Leitungen 8 und 9 miteinandere verbunden sind. In der Leitung 8 befindet sich eine Pumpe 10 und in der Leitung 9 eine Drossel 11. Die Leitung 8 mündet an jedem Ende im Behälterfuß, während die Leitung 9 an dem dem Behälter 6 zugewandten Ende unterhalb des Badspiegels eines Wasserbades 12 in den Behälter 6 mündet.

Das andere Ende der Leitung 9 mündet oberhalb des Badspiegels eines Wasserbades 1.3 in den Behälter 7.

Das Wasserbad 13 steht unter dem gleichen bzw. einem geringfügig niedrigeren Druck wie der Innenraum des Reaktors 1.

Infolge dieses Druckes löst sich ein wesentlicher Teil des im Rohgas enthaltenen Kohlendioxids im Wasser. Das so mit Kohlendioxid angereicherte Wasser dringt infolge eines großen Druckgefälles zwischen den beiden Behältern 6 und 7 durch die Leitung 9 in die Drossel 11 in den Behälter 7. Dabei wird der Wasserdruck mit Hilfe der Drossel 11 auf ein gewünschtes Maß, den Druck im Behälter 7, reduziert. Während und nach dem Druckabfall perlt das im Wasser enthaltene Kohlendioxid aus.

Das sich im Druckbehälter 7 sammelnde Wasser wird mit Hilfe der Pumpe 10 abgezogen und durch die Leitung 8 dem Druckbehälter zurückgeführt.

Damit das durch das Wasserbad 12 im Behälter 6 strömende Rohgas nicht in die Leitung 9 tritt, muß der Badspiegel des Wasserbades 12 oberhalb der Einmündung der Leitung 9 in den Druckbehälter 6 stehen. Das wird durch eine Regelung der Drossel 11 und/oder der Pumpe 10 erreicht. Die notwendige Verstellung der . Drossel 11 1 und/oder der Pumpe 10 bewirkt ein nicht dargestellter Schwimmer im Druckbehälter 6, der über ein Hebelgestänge und/oder eine Hydraulikanlage mit der Drossel 11 und/oder der Pumpe 10 verbunden ist.

Ein Wasserverlust wird aus einer Speiseleitung 14 über einen automatisch oder in Abständen von Hand betätigten Schieber 15 ausgeglichen.

Zusammen mit dem Kohlendioxid aus dem Rohgas ausgewaschene Schlacke wird in einem nicht dargestellten, in die Leitung 8 geschalteten Eindicker gesammelt und abgeführt.

Ferner kann ein sogenanntes Ausfällen an die Stelle der Kohlendioxidwäsche treten. Beim Ausfällen wird gezielt nur das Kohlendioxid aus dem Rohgas entfernt, während bei der üblichen Kohlendioxidwäsche zumeist auch ein unerwünschtes Auswaschen anderer Bestandteile auftritt. Zum Ausfallen des Kohlendioxids dient dann eine Base im Behälter 6. Durch Reaktion des Kohlendioxids mit der Base entsteht ein Salz, das aus dem Behälter 6 abgezogen und dann mit Wasser und Wärme beaufschlagt wird, so daß freies Kohlendioxid entsteht.

Das sich im Behälter 7 oberhalb des Wasserbades 13 sammelnde Kohlendioxid dringt durch eine Leitung 16 mit zwischengeschaltetem Rückschlagventil 17 in einen Behälter 18. in den Behälter 18 befindet sich konzentriertes Ammoniakwasser. Beim Durchströmen des Behälters 18^{Q} und des Ammoniakwassers wird ein wesentlicher Teil des Kohlendioxids in dem Ammoniakwasser gelöst bzw. zu Ammoniumkarbonat umgewandelt. Das verbleibende Kohlendioxid tritt durch eine Leitung 19 aus. Ammoniakwasser wird mittels einer Pumpe 20 am Fuß des Behälters 18 abgezogen und dem Kohleneintrag 21 zugeführt. Die abgezogene Ammoniakwassermenge wird über eine Speiseleitung 22 und ein zwischengeschaltetes Ventil 23 mit Hilfe einer Pumpe 24 fortlaufend ersetzt.

Die zusammen mit dem Kohlendioxid in gelöster Form enthaltenden Ammoniakwasser in den Kohleneintrag 21 gelangenden Kohlen werden in einer Mühle 25 naß gemahlen. Das Ammoniakwasser kann aber auch nach trockener Mahlung der Kohle hinter der Mühle 25 zugeführt werden. In der Förderleitung zum Reaktor 1 wird das Kohlendioxid durch Erwärmen der Kohle-Flüssigkeits-Suspension wieder frei. Das Ammonium-Carbonat zerfällt nach der Beimengung kleiner Mengen Phosphorsäure. Die dazu notwendige Dosierung erfolgt aus einer Zuleitung 26. Zum Dosieren ist eine Dosierpumpe in die Zuleitung 26 geschaltet. Dabei kann es sich sowohl um eine kontinuierlich über ein geeignetes Steuerventil fördernde Pumpe als auch um eine intermittierend einspritzende Pumpe handeln.

Das in der Förderleitung freiwerdende Kohlendioxid entsteht in vielen kleinen Bläschen, die das Fließverhalten der Kohle-flüssigkeits-Suspension erheblich verbessern.

Die kleinen Bläschen haben eine geringere Aufstiegsgeschwindigkeit als große Blasen und halten das durch die Beimengung von Gas entstandene Dreistoffgemisch weitgehend stabil.

## Patentansprüche

1. Verfahren zum Eintragen einer Kohle-Suspension in einen Reaktor einer Kohlevergasungs-Anlage, dadurch gekennzeichnet, daß der Kohle-Suspension eine Ammonium-Carbonat-Lösung beigemengt wird und die entstandene Kohle-Suspension mit einer Säure versetzt wird und/oder erwärmt wird.

2. Verfahren nach Anspruch 1, dadurch gekennzeichnet, daß als Säure Phosphorsäure verwendet wird.

3. Verfahren nach Anspruch 1, dadurch gekennzeichnet, daß aus dem nach der Kohlevergasung anfallenden Rohgas Kohlendioxid ausgewaschen oder ausgefällt wird und das ausgewaschene Kohlendioxid in Ammoniakwasser gelöst und als Ammonium-Carbonat-Lösung verwendet wird.

## Claims

1. Process for feeding a suspension of coal into a reactor of a coal gasification plant, characterised in that an ammonium carbonate solution is mixed into the suspension of coal, and the resulting suspension of coal has an acid added to it, and/or is heated.

2. Process according to claim 1, characterised in that phosphoric acid is employed as acid.

3. Process according to claim 1, characterised in that carbon dioxide is scrubbed or precipitated out of the crude gas resulting after the coal gasification, and the scrubbed-out carbon dioxide is dissolved in ammonia water and employed as ammonium carbonate solution.

## Revendications

1. Procédé pour charger une suspension de charbon dans un réacteur d'une installation de gazéification de charbon, caractérisé en ce qu'une solution de carbonate d'ammonium est additionnée à la suspension de charbon et en ce qu'on ajoute un acide à la suspension de charbon obtenue et/ou en ce qu'on la chauffe.

2. Procédé suivant la revendication 1, caractérisé en ce qu'on utilise, à titre d'acide, de l'acide phosphorique.

3. Procédé suivant la revendication 1, caractérisé en ce que le dioxyde de carbone provenant du gaz brut formé après la gazéification du charbon est extrait par lavage ou séparé et en ce que le dioxyde de carbone extrait par lavage est dissous dans de l'eau ammoniacale et est utilisé sous la forme d'une solution de carbonate d'ammonium.
